# EUROPÄISCHE PATENTSCHRIFT

(11) **EP 0 413 189 B1**
(45) Veröffentlichungstag und Bekanntmachung des Hinweises auf die Patenterteilung: **02.06.1993**
(21) Anmeldenummer: 90114618.3
(22) Anmeldetag: 30.07.1990
(51) Int. Cl.: E02D 7/08, E21B 1/02

(54) **Steuerung der Seiltrommel einer Winde für ein an das Seil angehängtes, frei herabfallendes Rammgewicht**
Control of the cable drum of a winch holding a free-falling ramming weight
Contrôle du tambour de câble d'un treuil pour masse de frappe à chute libre suspendue au câble

(30) Priorität: 18.08.1989 DE 3927354
(43) Veröffentlichungstag der Anmeldung: 20.02.1991
(73) Patentinhaber: Liebherr-Werk Nenzing Ges.mbH., 6710 Nenzing (AT)
(72) Erfinder: Pfister,Roman, A-6721 Thüringer Berg (AT)
(74) Vertreter: Gossel, Hans K., Dipl.-Ing.

(56) Entgegenhaltungen:
- DE-A- 2 065 907
- GB-A- 2 093 511
- US-A- 4 002 211

## Beschreibung

Die Erfindung betrifft ein Verfahren zur Steuerung der Seiltrommel einer Winde gemäß dem Oberbegriff des Anspruchs 1.

Eine Vorrichtung zur Durchführung eines derartigen Verfahrens ist bereits aus der DE 20 65 907 A1 bekannt. Dort wird insbesondere beschrieben, wie das Rammgewicht während der gesamten Rammung einen vorwählbaren, konstanten Wert beibehält.

Rammgewichte werden beispielsweise zum Verdichten von Böden oder anderen Stoffen und zum Eintreiben von Pfählen oder Pfahlrohren verwendet, wobei die Fallhöhe beispielsweise drei bis 10 Meter betragen kann. Durch den nahezu ungebremsten freien Fall des Rammgewichtes, das nur durch die Trägheiten der mitbewegten Massen, insbesondere der in Drehung versetzten Massen, und Reibung gebremst wird, wird das von der Seiltrommel abgezogene Seil auf erhebliche Geschwindigkeiten beschleunigt, die nach dem Auftreffen des Rammgewichtes auf das Rammgut zu einer Schlappseilbildung und möglicherweise sogar zu einem Kreuzschlag des Seils auf der Winde führen, wenn das Seil nicht bei dem Aufschlag des Rammgewichtes auf das Rammgut in einer Weise abgebremst wird, daß es straff gespannt bleibt. Wird das Seil zu früh abgebremst, kann ein Teil des von dem Rammgewicht ausgeübten Schlages mit entsprechend hohen unerwünschten dynamischen Beanspruchungen auf die Seiltrommel zurückwirken. Wird das Seil hingegen zu spät gebremst, kann sich möglicherweise Schlappseil mit der Folge bilden, daß das Seil Rillen der Seiltrommel überspringt.

Grundsätzlich ist die Seiltrommel in Abhängigkeit von dem Aufschlagen des Rammgewichts auf das Rammgut abzubremsen. Es ist bekannt, den durch den Aufprall verursachten Schall durch Sensoren zu erfassen und unmittelbar nach Ansprechen der Sensoren oder mit vorherbestimmter Zeitverzögerund die Bremsen der Seiltrommel einfallen zu lassen. Weiterhin ist es bekannt, die durch den Schlag in dem Seil verursachten Vibrationswellen durch Sensoren zu erfassen, die dann das Bremsen unmittelbar oder mit vorgegebener Zeitverzögerung einleiten. Beide Verfahren sind jedoch mangelhaft, weil weder der Schall noch die in dem Seil rücklaufende Welle genügend genaue Steuersignale zu erzeugen vermögen.

Aufgabe der Erfindung ist es daher, eine Steuerung der eingangs angegebenen Art zu schaffen, mit der sich das von dem Rammgewicht von der Seiltrommel abgezogene Seil innerhalb eines vorgegebenen Nachlaufweges im wesentlichen stoßfrei unter Verhinderung einer Schlappseilbildung und bei Einhaltung der gewählten Fallhöhe bei nachfolgenden Schlägen abbremsen läßt.

Erfindungsgemäß wird diese Aufgabe bei einem gattungsgemäßen Verfahren durch die Merkmale des kennzeichnenden Teils des Anspruchs 1 gelöst.

Die erfindungsgemäße Steuerung ermöglicht es, den Zeitpunkt des Aufschlages des Rammgewichts auf das Rammgut genau durch eine Seillängenmessung zu bestimmen, ohne daß Sensoren vorgesehen werden müßten, die Schallwellen oder durch das Seil laufende Stoßwellen erfassen und Störungen ausgesetzt sein können. Der Zeitpunkt des Abhebens des Rammgewichts von dem Rammgut läßt sich sehr genau durch das Ansteigen der Zugkraft in dem Seil auf den Schwellwert bestimmen, der größer ist als die Zugkraft zum Heben des Lastaufnahmemittels, aber kleiner als die zum Heben des Rammgewichtes benötigte Zugkraft. In dem Zeitpunkt des Erreichens dieses Schwellwertes ist das das Rammgewicht hebende Seil straff gespannt, so daß sich die Seillänge bis zum Heben des Rammgewichts auf die gewählte Hubhöhe genau bestimmen und messen läßt. Bei dem folgenden Schlag, den das Rammgewicht durch seinen freien Fall aus der vorgegebenen Hubhöhe ausübt, läßt sich der Zeitpunkt des Auftreffens des Rammgewichtes auf das Rammgut genau durch den Abzug einer der gemessenen Hubhöhe entsprechenden Länge des Seils von der Windentrommel bestimmen.

Ist also eine dem Auftreffzeitpunkt des Rammgewichtes entsprechende, zuvor gemessene Länge von der Windentrommel abgezogen worden, fällt die Windenbremse ein, die das Seil und das Lastaufnahmemittel innerhalb des Nachlaufweges abbremst.

Bei der erfindungsgemäßen Steuerung wird das Absinken des oberen Punktes der Hubhöhe, die sich beispielsweise durch Eintreiben eines Pfahles ergibt, automatisch berücksichtigt.

Bei der erfindungsgemäßen Steuerung wird also das Lastaufnahmemittel über die Höhe des Nachlaufweges mit verringerter Zugkraft gehoben, bis nach Durchlaufen des Nachlaufweges das volle Rammgewicht auf das Zugseil wirkt. Dadurch steigt zunächst die Zugkraft unter Durchrutschen der Rutschkupplung bis auf einen Schwellwert an, der die Stellung des Rammgewichtes im Zeitpunkt des Aufschlagens auf das Rammgut bei dem nächsten Schlag anzeigt. Dieser Lastschwellwert wird abgespeichert und dient als Nullpunkt der Messung des Seils beim Anheben auf die gewählte Hubhöhe.

Durch die genaue Bestimmung des Aufschlagzeitpunktes und der Aufschlagstellung des Rammgewichtes auf das Rammgut bei dem nächstfolgenden Schlag läßt sich der Verschleiß der Rammaschine verringern, weil Stoßbeanspruchungen weitgehend vermieden werden können. Weiterhin lassen sich die Seilstandzeiten deutlich verlängern, weil auch das Seil weniger beansprucht und Kreuzschlag durch Überspringen von Rillen der Seiltrommel vermieden wird. Die Rammarbeiten lassen sich durch die Vermeidung von Schlappseilbildung und unnötigen Stößen sicherer und bedienungsfreundlicher gestalten. Der Arbeitsablauf und die gesamte Wirtschaftlichkeit der Rammarbeiten lassen sich verbessern.

Zweckmäßigerweise wird bei Erreichen des Schwellwertes nach Heben des Lastaufnahmemittels über die Nachlaufstrecke die Seilzugkraft kontinuierlich auf das Nenndrehmoment der Winde erhöht. Diese kontiniuerliche Erhöhung der Zugkraft vermeidet einerseits Schläge und Stoßbeanspruchungen und führt andererseits zu einem schnellen Heben des Rammgewichts und damit zu einer Erhöhung der Leistung der Rammaschine.

Ist das Seil bzw. das Lastaufnahmemittel ausgehend von der durch den Schwellwert bestimmten Stellung über die gewünschte Hubhöhe aufgewickelt bzw. gehoben worden, erfolgt eine automatische Umsteuerung der Kupplung von Heben auf den freien Fall.

Zweckmäßigerweise wird die Seiltrommel durch die Rutschkupplung abgebremst, die auf ein entsprechendes Bremsmoment geschaltet wird. Dabei ist, wie gesagt, der Abbremszeitpunkt genau durch die zuvor gemessene der Hubhöhe entsprechende Seillänge bestimmt, die beim Aufschlag des Rammgewichtes auf das Rammgut von der Windentrommel abgezogen worden ist.

Nach einer vorteilhaften Ausgestaltung der Erfindung ist vorgesehen, daß die Rutschkupplung nach dem Abbremsen des Seils, des Lastaufnahmemittels und des Drehimpulses der Windentrommel sowie der mit dieser mitdrehenden Massen auf das Nachlaufdrehmoment zum Heben des Lastaufnahmemittels geschaltet wird. Diese Umschaltung hat einerseits zur Folge, daß automatisch das Lastaufnahmemittel bis zum Erreichen des Schwellwertes gehoben und anschließend durch entsprechende Erhöhung der Zugkraft auch das Rammgewicht angehoben wird, so daß die Rammarbeiten in kürzester Zeit ohne Totzeiten ausgeführt werden können. Sollte es sich andererseits ergeben, daß das Rammgewicht auf einbrechende Hohlräume (Kavernen) trifft, werden durch dieses Durchrutschen ebenfalls keine nennenswerten Schläge verursacht, weil sich die erforderliche Seillänge unter Durchrutschen der Rutschkupplung von der Windentrommel abziehen läßt.

Nach einer Weiterbildung der Erfindung ist vorgesehen, daß das Lastaufnahmemittel eine so große Masse besitzt oder daß eine zusätzliche Masse der Größe vorgesehen wird, die eine Schlappseilbildung während des Abbremsens über den Nachlaufweg verhindert. Sollte das Lastaufnahmemittel keine ausreichend große Masse besitzen, kann eine Zusatzmasse vorgesehen werden, die das Seil in der gewünschten Weise straff hält und eine Schlappseilbildung während des Abbremsens über den Nachlaufweg verhindert. Die Masse des Lastaufnahmemittels allein oder zusammen mit einer zusätzlichen Masse kann im Bereich von 200 kg liegen.

In weiterer Ausgestaltung der Erfindung ist vorgesehen, daß das Abbremsen des Lastaufnahmemittels nach dem Ablauf einer der Fallhöhe entsprechenden Seillänge von der Windentrommel erfolgt, die um einen bestimmten Vorhalteweg, der sich aus den abzubremsenden transiatorisch bewegten und drehenden Massen ergibt, verringert ist. Diese Art der Steuerung kann zweckmäßig sein, wenn größere Schallhöhen, beispielsweise größer als 3 bis 5 Meter, gewählt werden. In diesem Falle wird insbesondere auch die Windentrommel und die mit dieser rotierenden Teile auf Drehzahlen beschleunigt, die einen erheblichen Drehimpuls (Drall) zur Folge haben.

Als Rutschkupplung wird zweckmäßigerweise eine hydraulisch schaltbare Lamellenkupplung verwendet, die außerordentlich verschleißarm ist. Mit derartigen Lamellenkupplungen lassen sich die erforderlichen veränderlichen Drehmomente schnell und zuverlässig einstellen, weil die über Hydraulikzylinder erzeugten Kräfte bzw. Entlastungswege der von einer Feder beaufschlagten Lamellenkupplung im wesentlichen linear zu der Größe der Drehmomente ist.

In weiterer Ausgestaltung der Erfindung ist vorgesehen, daß die Seiltrommel über ein Räderumlaufgetriebe (Differentialgetriebe mit Planetenrädern) angetrieben wird, von dem zwei Ausgänge durch die Rutschkupplung miteinander kuppelbar sind. Bei dieser Ausgestaltung läßt sich die Rutschkupplung in einfacher Weise zur Steuerung der jeweiligen Drehmomente bis zum Durchrutschen einstellen und auch die Seiltrommel in einfacher Weise auf Freilauf schalten, wobei antriebsseitig zusätzlich noch eine Haltebremse vorgesehen ist, die bei Stillstand des Antriebsmotors einfällt.

An das Lastaufnahmemittel kann eine der Bodenverdichtung dienende Platte über Seile oder Ketten angehängt sein.

Das Rammgewicht kann auch aus einer zylindrischen Schlagramme bestehen, die in ihrem Innern mit einer im wesentlichen zylindrischen Kammer versehen ist, deren Länge größer ist als der Nachlaufweg, wobei in der Kammer das Lastaufnahmemittel bzw. das Zusatzgewicht angeordnet ist, das mit dem durch eine Bohrung in der Deckwandung der Kammer hindurchgeführte Hubseil verbunden ist.

Nach einer anderen Ausführungsform der Erfindung kann das Rammgewicht auch durch den Greifer eines Einseilbaggers gebildet sein, wobei dann allerdings zusätzlich noch ein oberer Hubpunkt angefahren werden muß, in dem eine feststehende Glocke angeordnet ist, die dem Öffnen des Greifers dient.

Ein Ausführungsbeispiel der Erfindung wird nachstehend anhand der Zeichnung, in deren einziger Figur die Steuerung der Seiltrommel einer Winde für ein frei herabfallendes Rammgewicht schematisch dargestellt ist, näher erläutert.

Über die obere Umlenkrolle 1 eines Seilbaggers, von dem der besseren Übersichtlichkeit halber nur der Ausleger 2 schematisch dargestellt ist, läuft das Hubseil 3, an das das Rammgewicht in Form einer Schlagramme 5 angehängt ist. Das Hubseil 3 wird in üblicher Weise auf die Windentrommel 4 aufgewickelt. Die Schlagramme 5 besteht aus einem zylindrischen Körper mit einer inneren langgestreckten zylindrischen Kammer 6. In der oberen Deckwand 7 der Schlagramme ist eine Bohrung 8 vorgesehen, durch die das Hubseil 3 hindurchgeführt ist. An dem unteren freien Ende des Hubseils 3 ist das Lastaufnahmemittel 9 befestigt, das aus einem zylindrischen Gewicht mit einer Masse von beispielsweise 200 kg besteht. Das aus einem Zusatzgewicht bestehende Lastaufnahmemittel 9 ist innerhalb der zylindrischen Kammer 6 der Schlagramme 5 absenkbar. Wird jedoch das Hubseil angehoben, stößt das Lastaufnahmemittel 9, dessen Durchmesser größer ist als die Bohrung 8, mit seiner oberen Seite an den Bohrungsrand, so daß sich die Schlagramme über das Lastaufnahmemittel 9 und das Hubseil anheben läßt.

Die Schlagramme 5 ist innerhalb eines Pfahlrohres 10 heb- und absenkbar geführt. Zum Eintreiben dieses Pfahlrohres 10 wird die Schlagramme 5 auf eine vorbestimmte Höhe gehoben und anschließend durch Schalten der Windentrommel 4 auf Freilauf fallengelassen. Die Windentrommel 4 wird durch den hydraulischen Hubwerksmotor 12 über ein Planetenräderumlaufgetriebe angetrieben. Zwei Ausgänge des Planetenräderumlaufgetriebes sind durch die Lamellenkupplung 13 miteinander verbunden. Die Lamellenkupplung 13 wird durch eine Druckfeder geschlossen und zum Öffnen dient eine nicht dargestellte hydraulische Kolben-Zylinder-Einheit, die die Druckfeder entlastet. Hat die geschlossene Lamellenbremse 13 beispielsweise eine Bremskraft oder ein einer Zugkraft des Hubseils von 20t entsprechendes Drehmoment, läßt sich über die hydraulische Kolben-Zylinder-Einheit, die beispielsweise fit einem Höchstdruck von 80 bar beaufschlagbar ist, die Brems- bzw. Zugkraft von 20 t bis nahezu 0 heruntersteuern.

Auf der Antriebsseite der Winde befindet sich eine ebenfalls aus einer Lamellenkupplung bestehende Haltebremse 14, die einfällt, wenn der Hubwerksmotor 12 steht.

Die jeweils auf die Winde 4 aufgewickelte Seillänge läßt sich durch einen Meßaufnehmer 15 bestimmen, bei dem es sich beispielsweese um einen Inkrementalgeber handeln kann. Zur Steuerung der Lamellenkupplung 13 ist ein Proportionalventil 16 vorgesehen. Durch ein zusätzliches Schaltventil 17 läßt sich die Lamellenkupplung 13 auf Freifallauslösung schalten, bei der das frei fallende Rammgewicht 5 das Hubseil von der auf Freilauf geschalteten Windentrommel 4 abzieht. Der in der Zeichnung schematisch dargestellte Hydraulikkreislauf wird von den Hydropumpen 19,20 mit hydraulischem Öl gespeist, die über das Getriebe 21 von dem Dieselmotor 22 angetrieben werden.

Zu Beginn des Rammbetriebes ruht die Schlagramme 5 mit ihrer unteren Stoßfläche 24 auf der Gegenstoßfläche 25 auf, die durch den Boden des Pfahlrohres 10 gebildet ist. In diesem Zustand befindet sich das Lastaufnahmemittel 9 beispielsweise im unteren Bereich der Kammer 6, so daß das Hubseil 3 straff gehalten und Schlappseil verhindert ist.

Ausgehend von diesem Ausgangszustand betätigt die Bedienungsperson des Seilbaggers beispielsweise durch einen Drucktaster die automatische Steuerung.

Die automatische Steuerung stellt nunmehr die Lamellenkupplung 13 auf einen begrenzten auf das Heben des Lastaufnahmemittels 9 abgestimmten Seilzug. Gleichzeitig wird die Hubwerkspumpe 19 für den Hubwerksmotor 12 in Heberichtung auf maximale Fördermenge gestellt. Sobald das Lastaufnahmemittel 9 an die obere Deckwandung 7 der Schlagramme 5 anschlägt, steigt der Systemdruck im Pumpenkreislauf und löst dabei den Kupplungsvorgang auf volle Seilzugkraft aus. Sobald ein Druck-Schwellwert überschritten ist, bei dem die Kupplung 13 von begrenztem Seilzug kontinuierlich ansteigend auf maximalen Seilzug umgestellt wird, wird die Seillängenmessung, die durch den Meßaufnehmer 15 erfolgt, auf 0 gestellt. Damit ist der Aufschlagpunkt der Schlagramme 5 bei dem nächsten Schlag genau definiert.

Nach Erreichen der vorgewählten Freifallhöhe wird die Pumpe 20 auf 0 geschwenkt und die Kupplung über das Schaltventil 17 auf Freifallzustand geöffnet. Sobald der rückwärts laufende Zähler des Meßaufnehmers den Zählerstand 0 erreicht, wird die Kupplung 13 auf reduzierten Seilzug geschlossen, so daß das ein Zusatzgewicht bildende Lastaufnahmemittel innerhalb des Nachlaufweges, der etwa 0,7 m beträgt, abgebremst wird.

Zum Zeitpunkt des Aufschlagens der Schlagramme 5 auf den Boden des Pfahlrohres 10 befindet sich das untere Ende des Zusatzgewichtes 9 auf der Höhe 30. Die Höhe 30 zeigt somit den Bremspunkt an, zu dem die Kupplung 13 als Nachlaufbremse einfällt.

Bei großen Freifallhöhen von beispielsweise über 3 m ist es zweckmäßig, den Schaltpunkt 30 zum Abbremsen des Luftaufnahmemittels oder des Zusatzgewichtes um einen Vorhalteweg nach oben zu verlegen, um den Nachlaufweg der Winde zu minimieren. Dieser Vorhalteweg kann frei gewählt werden und kann je nach der Freifallhöhe etwa in einem Bereich von 50 bis 90 cm liegen.

Da die Kupplung 13 beim Abbremsen des Zusatzgewichtes nur teilweise geschlossen wird, zieht die Schlagramme auch bei einem Durchfallen, beispielsweise bei einem Kavernendurchstich, genügend Seil von der Winde nach.

Nach dem Aufschlag der Ramme beginnt sofort der nächste Hebeund Schlagzyklus, da die Kupplung 13 über das Bremsmoment nach Stillstand des Zusatzgewichtes 9 dieses sofort wieder mit verringerter Seilzugkraft anzieht.

## Patentansprüche

1. Verfahren zur Steuerung der Seiltrommel (4) einer Winde, die mit einem Motor (12) verbunden ist und von der ein herabfallendes Rammgewicht (5) ein mit diesem verbundenes Seil (3) abzieht, bei dem das auf dem Rammgut (10) ruhende Rammgewicht (5) über das Seil (3) wieder auf die gewünschte Fallhöhe angehoben wird, wobei die gewünschte Fallhöhe des Rammgewichts (5) über eine Meßeinrichtung (15) bestimmt wird,
**dadurch gekennzeichnet,**
daß die Windentrommel (4) von dem Motor (12) über eine Rutschkupplung (13) mit einstellbarem Drehmoment angetrieben wird, daß ein Lastaufnahmemittel (9) so hoch über dem Rammgewicht (5) angeordnet oder derart mit dem Rammgewicht (5) verbunden ist, daß sich das Seil (3) unter Verhindern von Schlappseilbildung vor dem Auftreffen auf das Rammgewicht (5) innerhalb eines Nachlaufweges abbremsen läßt und daß das Seil (3) über die Windentrommel (4) kurz vor, bei oder kurz nach dem Auftreffen des Rammgewichts (5) auf das Rammgut (10) innerhalb des Nachlaufweges abgebremst wird, daß das Drehmoment beim Heben über die Höhe des Nachlaufweges auf einen Schwellwert eingestellt wird, daß das Gewicht des Seils (3) und des Lastaufnahmemittels (9) derart abgestimmt ist, daß dieses, nicht aber das Rammgewicht (5), abgehoben wird, daß nach Erreichen des Schwellwertes die Zugkraft des Seils (3) vor bzw. beim Anheben des Rammgewichts (5) die Meßeinrichtung (15) aktiviert, daß bei Erreichen des Schwellwertes die Kupplung (13) von dem geringeren Drehmoment des Nachlaufweges auf das Drehmoment beim Heben des Rammgewichtes (5) bzw. das Nenndrehmoment geschaltet wird, daß die Kupplung (13) beim Aufwickeln einer der Fallhöhe entsprechenden Seillänge auf der Windentrommel (4) auf Freilauf geschaltet wird und daß die Windenbremse (14) eingeschaltet wird, sobald eine der Fallhöhe entsprechende Seillänge (3) von der Windentrommel (4) abgelaufen ist.

2. Verfahren nach Anspruch 1, dadurch gekennzeichnet, daß bei Erreichen des Schwellwertes die Seilzugkraft kontinuierlich auf das Nenndrehmoment der Windentrommel (4) erhöht wird.

3. Verfahren nach Anspruch 1 oder 2, dadurch gekennzeichnet, daß die Windentrommel (4) durch die Rutschkupplung (13) abgebremst wird, die auf ein entsprechendes Bremsmoment geschaltet wird.

4. Verfahren nach einem der Ansprüche 1-3, dadurch gekennzeichnet, daß die Rutschkupplung (13) nach dem Abbremsen des Seils (3) des Lastaufnahmemittels (9) und des Drehimpulses der Windentrommel (4) und anderer mitdrehender Massen auf das Nachlaufdrehmoment zum Heben des Lastaufnahmemittels (9) geschaltet wird.

5. Verfahren nach einem der Ansprüche 1-4, dadurch gekennzeichnet, daß das Lastaufnahmemittel (9) eine Masse besitzt oder eine zusätzliche Masse der Größe vorgesehen wird, die eine Schlappseilbildung während des Abbremsens über den Nachlaufweg verhindert.

6. Verfahren nach einem der Ansprüche 1-5, dadurch gekennzeichnet, daß das Abbremsen des Lastaufnahmemittels (9) nach dem Ablauf einer der Fallhöhe entsprechenden Seillänge von der Windentrommel (4) erfolgt, die um einen bestimmten Vorhalteweg, der sich aus den abzubremsenden transiatorisch bewegten und drehenden Massen ergibt, verringert ist.

7. Verfahren nach einem der Ansprüche 1-6, dadurch gekennzeichnet, daß die Rutschkupplung (13) eine hydraulisch schaltbare Lamellenkupplung ist.

8. Verfahren nach einem der Ansprüche 1-7, dadurch gekennzeichnet, daß die Windentrommel (4) über ein Planetenumlaufgetriebe (Differentialgetriebe) so angetrieben wird, von dem zwei Ausgänge über die Rutschkupplung (13) miteinander kuppelbar sind.

9. Verfahren nach einem der Ansprüche 1-8, dadurch gekennzeichnet, daß an das Lastaufnahmemittel (9) eine der Bodenverdichtung dienende Platte über Seile oder Ketten angehängt ist.

10. Verfahren nach einem der Ansprüche 1-8, dadurch gekennzeichnet, daß das Rammgewicht aus einer zylindrischen Schlagramme (10) besteht, die in ihrem Inneren mit einer im wesentlichen zylindrischen Kammer versehen ist, deren Länge größer ist als der Nachlaufweg, daß in der Kammer das Lastaufnahmemittel (9) bzw. Zusatzgewicht angeordnet ist, daß mit dem durch die Bohrung in der Deckwandung der Kammer hindurchgeführten Hubseile (3) verbunden ist.

11. Verfahren nach einem der Ansprüche 1-8, dadurch gekennzeichnet, daß das Rammgewicht durch den Greifer eines Einseilbaggers gebildet ist.

## Claims

1. Method for controlling the cable drum (4) of a winch which is connected to a motor (12) and from which a falling ramming weight (5) draws off a cable (3) connected to the said weight, in which the ramming weight (5), which is resting on the material (10) to be rammed is raised again to the desired drop height, the desired drop height of the ramming weight (5) being determined via a measuring device (15); characterised in that the winch drum (4) is driven by the motor (12) via a slip clutch (13) with adjustable torque; in that a load take-up means (9) is arranged at such a height above the ramming weight (5) or is connected in such a way to the ramming weight that the cable (3) can be braked within a slowing-down distance before the ramming weight (5) is struck, the formation of slack thereby being prevented; and in that the cable (3) is braked within the slowing-down distance via the winch drum (4) shortly before, upon or shortly after the impact of the ramming weight (5) on the material (10) to be rammed; in that the torque during lifting is set to a threshold value over the height of the slowing-down distance; in that the weight of the cable (3) and of the load take-up means (9) is matched in such a way that the said means but not the ramming weight (5) is raised; in that, after the threshold value has been reached, the tensile force of the cable (3) before or during the lifting of the ramming weight (5) activates the measuring device (15); in that, when the threshold value is reached, the clutch (13) is switched from the lower torque of the slowing-down distance to the torque for lifting the ramming weight (5) or nominal torque; in that, upon winding a length of cable corresponding to the drop height onto the winch drum (4), the clutch (13) is switched to free running; and in that the winch brake (14) is engaged as soon as a length (3) of cable corresponding to the drop height has run off from the winch drum (4).

2. Method according to Claim 1, characterised in that when the threshold value is reached the tensile force of the cable is increased continuously to the nominal torque of the winch drum (4).

3. Method according to Claim 1 or 2, characterised in that the winch drum (4) is braked by the slip clutch (13), which is switched to a corresponding braking torque.

4. Method according to one of Claims 1-3, characterised in that, after the braking of the cable (3), of the load take-up means (9) and of the angular momentum of the winch drum (4) and of other concomitantly rotating masses, the slip clutch (13) is switched to the slowing-down torque for lifting the load take-up means (9).

5. Method according to one of Claims 1-4, characterised in that the load take-up means (9) has a mass which, or an additional mass is provided of a magnitude which, prevents formation of slack during braking over the slowing-down distance.

6. Method according to one of Claims 1-5, characterised in that the braking of the load take-up means (9) takes place after the running off from the winch drum (4) of a length of cable, corresponding to the drop height, which is reduced by a certain anticipation distance obtained from the translationally moved and rotating masses to be braked.

7. Method according to one of Claims 1-6, characterised in that the slip clutch (13) is a hydraulically operable multi-plate clutch.

8. Method according to one of Claims 1-7, characterised in that the winch drum (4) is driven via a planetary gear mechanism (differential mechanism), of which two outputs can be coupled together via the slip clutch (13).

9. Method according to one of Claims 1-8, characterised in that a plate serving for soil compaction is suspended on the load take-up means (9) via cables or chains.

10. Method according to one of Claims 1-8, characterised in that the ramming weight consists of a cylindrical pile driver (10) which is provided in its interior with an essentially cylindrical chamber, the length of which is greater than the slowing-down distance; in that the load take-up means (9) or additional weight is arranged in the chamber and is connected to the lifting cable (3), which is passed through the hole in the covering wall of the chamber.

11. Method according to one of Claims 1-8, characterised in that the ramming weight is formed by the grab of a one-cable excavator.

## Revendications

1. Procédé pour le contrôle du tambour de câble (4) d'un treuil qui est relié à un moteur (12) et dont une masse de frappe (5) en chute déroule un câble (3) reliée à celui-ci, dans lequel la masse de frappe (5) reposant sur le matériau de frappe (10) est relevée par le câble (3) de nouveau à la hauteur de chute souhaitée, la hauteur de chute souhaitée de la masse de frappe (5) étant déterminée par un dispositif de mesure (15),
caractérisé,
en ce que le tambour de treuil (4) est entraîné par le moteur (12), par un accouplement à glissement (13) avec un couple de rotation réglable, en ce qu'un moyen de suspension de la charge (9) est disposé à une telle hauteur au-dessus de la masse de frappe (5) ou est relié de telle façon à la masse de frappe (5) que le câble (3), en évitant une formation de câble mou avant le heurt de la masse de frappe (5) peut être freiné à l'intérieur d'une distance de ralentissement, et que le câble (3) est freiné par le tambour de treuil (4) peu avant, au moment où, un peu après que la masse de frappe (5) heurte le matériau de frappe (10) à l'intérieur de la distance de ralentissement, en ce que le couple de rotation, lors du soulèvement sur la hauteur de la distance de ralentissement, est réglé à une valeur seuil, en ce que le poids du câble (3) et du moyen de suspension de la charge (9) sont accordés de façon que celui-ci, mais non pas la masse de frappe (5), soit soulevé, qu'après avoir atteint la valeur seuil, la force de traction du câble (3) avant ou pendant le soulèvement de la masse de frappe (5) active le dispositif de mesure (15), en ce que lorsqu'on atterrit la valeur seuil, l'accouplement (13) est commuté du couple de rotation plus faible de la distance de ralentissement au couple de rotation lors du soulèvement de la masse de frappe (5) ou au couple de rotation nominal, en ce que l'accouplement (13), lors de l'enroulement d'une longueur de câble correspondant à la hauteur de chute sur le tambour de treuil (4) est commuté en course libre, et en ce que le frein de treuil (14) devient actif dès q'une longueur de câble (3) correspondant à la hauteur de chute est déroulé du tambour de treuil (4).

2. Procédé selon la revendication 1, caractérisé en ce que, lorsqu'on atteint la valeur seuil, la force de traction de câble est augmentée de façon continue au couple de rotation nominal du tambour de treuil (4).

3. Procédé selon la revendication 1 ou 2, caractérisé en ce que le tambour de treuil (4) est freiné par l'accouplement à glissement (13) qui est commuté à un mouvement de freinage correspondant.

4. Procédé selon l'une des revendications 1 à 3, caractérisé en ce que l'accouplement à glissement (13), après le freinage du câble (3) du moyen de suspension de la charge (9) et de l'impulsion de rotation du tambour de treuil (4) et d'autres masses tournant conjointement est commuté au couple de rotation de ralentissement pour relever le moyen de suspension de la charge (9).

5. Procédé selon l'une des revendications 1 à 4, caractérisé en ce que le moyen de suspension de la charge (9) possède une masse ou qu'on prévoit une masse supplémentaire de la grandeur qui permet d'empêcher un formation de câble mou pendant le freinage sur la distance de ralentissement.

6. Procédé selon l'une des revendications 1 à 5, caractérisé en ce que le freinage du moyen de suspension de la charge (9) est effectué après le déroulement d'une longueur de câble correspondant à la hauteur de chute du tambour de treuil (4) qui est diminuée d'une distance de retard ou de réserve défini qui résulte des masses tournantes, à freiner et effectuant un mouvement translatoire.

7. Procédé selon l'une des revendications 1 à 6, caractérisé en ce que l'accouplement à glissement (13) est un embrayage à disques maintenu hydrauliquement.

8. Procédé selon l'une des revendications 1 à 7, caractérisé en ce que le tambour de treuil (4) est entraîné par un engrenage planétaire (engrenage différentiel), dont deux sorties peuvent être accouplées l'une à l'autre par l'accouplement à glissement (13).

9. Procédé selon l'une des revendication 1 à 8, caractérisé en ce qu'une plaque servant au compactage du sol est accrochée au moyen de suspension de la charge (9) par des câbles ou chaînes.

10. Procédé selon l'une des revendications 1 à 8, caractérisé en ce que la masse de frappe est constituée d'un organe de frappe cylindrique (10) qui est pourvu dans son intérieur d'une chambre essentiellement cylindrique dont la longueur est plus grande que la distance de ralentissement, en ce que le moyen de suspension de la charge (9) et le poids supplémentaire respectivement sont disposés dans la chambre et sont reliés à des câbles de levage (3) passant à travers le perçage dans la paroi de recouvrement de la chambre.

11. Procédé selon l'une des revendications 1 à 8, caractérisé en ce que la masse de frappe est constituée par le grappin d'un excavateur mono-câble.
